# EUROPÄISCHE PATENTSCHRIFT

(11) **EP 1 525 642 B1**
(45) Veröffentlichungstag und Bekanntmachung des Hinweises auf die Patenterteilung: **15.06.2016**
(21) Anmeldenummer: 03767743.2
(22) Anmeldetag: 04.12.2003
(51) Int. Cl.: H01Q 1/24, H01Q 21/06, H01Q 3/30

(54) **ZWEIDIMENSIONALES ANTENNEN-ARRAY**
TWO-DIMENSIONAL ANTENNA ARRAY
RESEAU D'ANTENNES BIDIMENSIONNEL

(30) Priorität: 05.12.2002 DE 10256960; 17.07.2003 DE 10332619
(43) Veröffentlichungstag der Anmeldung: 27.04.2005
(73) Patentinhaber: Kathrein-Werke KG, 83022 Rosenheim (DE)
(72) Erfinder: GÖTTL, Max, 83112 Frasdorf (DE); RUMOLD, Jürgen, 83093 Bad Endorf (DE)
(74) Vertreter: Flach, Dieter Rolf Paul
(86) Internationale Anmeldenummer: PCT/EP2003/013726
(87) Internationale Veröffentlichungsnummer: WO 2004/051796

(56) Entgegenhaltungen:
- EP-A- 1 227 545
- WO-A-02/05383
- WO-A-02/084790
- US-A1- 2002 021 246
- US-B1- 6 211 841
- US-B1- 6 351 243

## Beschreibung

Die Erfindung betrifft ein zweidimensionales Antennen-Array nach dem Oberbegriff des Anspruches 1.

Ein gattungsbildendes Antennen-Array umfasst üblicherweise mehrere Strahler oder Strahlergruppen, mindestens jedoch zwei neben- und zwei übereinander angeordnete Strahler bzw. Strahlergruppen, so dass sich eine zweidimensionale Array-Anordnung ergibt. Beispielsweise kann ein derartiges zweidimensionales Antennen-Array vier vertikal verlaufende und horizontal nebeneinander angeordnete Spalten aufweisen, in denen beispielsweise jeweils sechs bis zehn in Vertikalrichtung übereinander versetzt angeordnete Strahler oder Strahlergruppen angeordnet werden. Derartige Antennen werden dann teilweise je nach Einsatzweck auch als "Smart-Antennen" bezeichnet, die u.a. beispielsweise auch im Militärbereich zur Verfolgung von Zielen (Radar) eingesetzt werden können. In diesen Anwendungen wird auch oftmals von "phased array"-Antennen gesprochen. Verstärkt werden diese Antennen in letzter Zeit jedoch auch im Mobilfunk eingesetzt, insbesondere in den Frequenzbereichen 800 MHz bis 1000 MHz bzw. 1700 MHz bis 2200 MHz.

Durch die Entwicklung neuer Primärstrahlersysteme ist nunmehr auch der Aufbau von dualpolarisierten Antennen-Arrays, insbesondere mit einer Polarisationsausrichtung von +450 bzw. -450 gegenüber der Horizontalen bzw. Vertikalen ermöglicht worden.

Derartige Antennen-Arrays, gleich, ob sie grundsätzlich dualpolarisiert sind oder nur aus einfach polarisierten Strahlern bestehen, können zur Bestimmung der Richtung des ankommenden Signals eingesetzt werden. Gleichzeitig kann jedoch durch entsprechende Abstimmung der Phasenlage der in die einzelnen Spalten eingespeisten Sendesignale auch die Abstrahlrichtung verändert werden, d.h. es erfolgt eine selektive Strahlformung.

Diese Ausrichtung der Abstrahlrichtung des Antennen-Arrays in unterschiedlicher Horizontalrichtung kann durch eine elektronische Strahlschwenkung erfolgen, d.h., dass die Phasenlagen der einzelnen Signale durch eine geeignete Signalverarbeitung eingestellt werden können. Ebenso möglich sind auch geeignete dimensionierte passive Strahlformungsnetzwerke. Auch der Einsatz von aktiven oder durch Steuer-Signale ansteuerbaren Phasenschiebern in diesen Speisenetzwerken zur Veränderung der Abstrahlrichtung ist bekannt. Ein derartiges Strahlformungsnetzwerk kann beispielsweise aus einer sogenannten Butler-Matrix bestehen, die beispielsweise vier Eingänge und vier Ausgänge aufweist. Das Netzwerk erzeugt je nach beschaltetem Eingang eine andere, aber feste Phasenbeziehung zwischen den Strahlern in den einzelnen Dipolreihen. Ein derartiger Antennenaufbau mit einer Butler-Matrix ist beispielsweise aus der gattungsbildenden US 6,351,243 bekannt geworden.

Ebenso kann durch Verwendung von festeingestellten Phasen oder durch die Verwendung von Phasenschiebern zwischen den Spalten die elektronische Schwenkung des Horizontaldiagrammes vorgenommen werden. Ebenso ist durch festeingestellte Phasen oder durch Verwendung von Phasenschiebern eine Anhebung oder Absenkung des vertikalen Strahlungsdiagrammes möglich (downtilt).

Daneben kann natürlich das Antennen-Array auch so eingesetzt werden, dass die einzelnen Strahler oder Strahlergruppen in den einzelnen Spalten unabhängig voneinander betrieben werden, um unabhängig voneinander in einem gewünschten Sende- oder Empfangsbetrieb eingesetzt zu werden.

Derartige Antennen-Arrays weisen bezüglich der einzeln in einer Spalte angeordneten Strahler oder Strahlergruppen ein Strahlungsdiagramm auf, deren in Horizontalrichtung verlaufende Halbwertsbreite etwa zwischen 80° und 100° liegt.

Es sind jedoch Einsatzfälle bekannt geworden, bei denen beispielsweise durchaus eine Halbwertsbreite in der Größenordnung von 60° bis beispielsweise 65° wünschbar sind.

Dabei ist bereits versucht worden, die Strahler oder Strahlergruppen in den einzelnen Spalten in unterschiedlicher Horizontallage anzuordnen, wie dies beispielhaft in der WO 02/05383 A1 gezeigt ist. Dies kann in gewisser Weise die Halbwertsbreite der einzelnen Strahler oder Strahlergruppen einer Spalte beeinflussen. Dadurch lassen sich Halbwertsbreiten zwischen 75° und 100° realisieren. Eine weitere Reduzierung der Halbwertsbreite ist auf diesem Wege jedoch nicht mehr möglich.

Ein Multi-Band-Antennenarray ist aus der US 6 211 841 B1 bekannt geworden. Dieses Multi-Band-Antennenarray umfasst beispielsweise ein zweispaltiges Antennenarray für ein hohes Frequenzband und zusätzlich ein weiteres zweispaltiges Antennenarray für ein niedriges Frequenzband. Die Strahleranordnung für das Höherfrequenzband und die Strahleranordnung für das Niedrigerfrequenzband sind jeweils in Vertikal- und in Horizontalrichtung versetzt zueinander angeordnet. Alle Strahlereinrichtungen für das in einem höheren Frequenzband strahlende Antennenarray wie aber auch alle Strahlereinrichtungen für das im niedrigeren Frequenzband strahlende Array werden gemeinsam gespeist.

Eine Dual Mode-Antenne ist grundsätzlich aus der US 2002/0021246 A1 bekannt geworden. In dieser Vorveröffentlichung sind Antennenkonstruktionen beschrieben, die ebenfalls in einem höheren und in einem niedrigeren Frequenzband strahlen können.

Dabei sind die Strahlereinrichtungen für das höhere Frequenzband jeweils in Vertikalrichtung versetzt zueinander liegend angeordnet, und zwar in mehreren mit Horizontalversatz zueinander vorgesehenen Spalten. Horizontal versetzt dazu sind in mehreren in Horizontalrichtung versetzt liegenden Spalten mehrere Strahler mit Vertikalversatz angeordnet, die in einem niedrigeren Frequenzband strahlen.

Die Strahlereinrichtung für das höhere Frequenzband wie auch die Strahlereinrichtung für das niedrigere Frequenzband werden jeweils gemeinsam gespeist.

Aufgabe der vorliegenden Erfindung ist es von daher, ein Antennen-Array zu schaffen, welches zumindest in einer Spalte und vorzugsweise in mehreren oder allen Spalten die Möglichkeit vorsieht, die horizontale Halbwertsbreite der Strahler oder Strahlergruppen in den einzelnen Spalten auch auf Werte unter 75° absenken zu können.

Die Aufgabe wird erfindungsgemäß entsprechend den im Anspruch 1 angegebenen Merkmalen gelöst. Vorteilhafte Ausgestaltungen der Erfindungen sind in den Unteransprüchen angegeben.

Ohne dass die gesamte Antennenkonstruktion größer baut, ist es erfindungsgemäß möglich, die Halbwertsbreite der Spaltenstrahler dadurch zu verringern, dass bezüglich der in einer Spalte vertikal übereinander angeordneten Strahler oder Strahlergruppen horizontal versetzt dazu zumindest ein zusätzlicher Strahler oder zumindest eine zusätzliche Strahlergruppe vorgesehen ist, die bevorzugt in einer benachbarten Spalte untergebracht wird. Gespeist wird dieser zumindest eine zusätzliche Strahler oder diese zumindest eine zusätzliche Strahlergruppe aber nicht mit den Strahlern oder Strahlergruppen in der betreffenden Spalte, in der sie angeordnet sind, sondern gemeinsam mit den Strahlern oder Strahlergruppen der benachbarten Spalte. Dadurch lässt sich die Halbwertsbreite deutlich reduzieren, wobei die optimale, gewünschte Halbwertsbreite dadurch bevorzugt eingestellt werden kann, dass die einer bestimmten Spalte zugeordneten aber zu dieser versetzt angeordneten Anzahl von Strahlern oder Strahlergruppen in geeigneter Weise gewählt wird. In der Praxis hat sich gezeigt, dass beispielsweise die Verwendung zweier zusätzlicher Strahler oder Strahlergruppen bei einem Antennen-Array mit sechs bis zwölf übereinander angeordneten Strahler oder Strahlergruppen ausreichend ist, um eine Halbwertsbreite von etwa 60° bis 65° zu realisieren.

Die erfindungsgemäße Lösung kann zum Einsatz gelangen, wenn die in den einzelnen Spalten verwendeten Strahler aus linearpolarisierten Strahlern, oder aber auch aus dualpolarisierten oder zirkularpolarisierten Strahlern bestehen. Dabei können alle geeigneten Strahler in Betracht kommen, beispielsweise Dipolstrahler in Form von herkömmlichen Dipolstrahlern (insbesondere bei linearpolarisierten Antennen) oder beispielsweise nach Art eines Dipolquadrates gebildeter, aber nach Art eines Dipolkreuzes strahlender Dipolanordnung, wie sie beispielsweise aus der WO 00/39894 grundsätzlich als bekannt zu entnehmen sind. Ebenso können aber auch Dipolquadrate zum Einsatz kommen oder aber auch Patchstrahler etc. Insbesondere bei kreuzförmigen Strahleranordnungen können diese bevorzugt in einer +/- 45° Orientierung in der Horizontalen bzw. Vertikalen ausgerichtet sein.

Der Spaltenabstand, also der Abstand zwischen den Strahlern oder Strahlergruppen zwischen zwei benachbarten Spalten, beträgt bevorzugt etwa λ/2 der mittleren Betriebswellenlänge. Dieser Spaltenabstand kann grundsätzlich aber in einem Bereich von 0,25 λ bis 1,0 λ der Betriebswellenlänge, vorzugsweise der mittleren Betriebswellenlänge, liegen. Bevorzugt beträgt der vertikale Abstand der Strahler in einer Spalte 0,7 λ bis 1,2 λ. Sollte dazwischen ein Zusatzstrahler oder eine zusätzliche Strahlergruppe (welche mit den Strahlern in einer benachbarten Spalte zusammen gespeist wird) integriert werden, so reduziert sich der freie Abstand zu einem oberen bzw. unteren Strahler oder unteren Strahlergruppe bevorzugt auf den halben Abstand.

Die erfindungsgemäße Antenne kann, wie erläutert, so betrieben werden, dass die in einer Spalte grundsätzlich vorgesehenen Strahler oder Strahlergruppen von denjenigen in einer benachbarten Spalte unabhängig gespeist und betrieben werden (natürlich mit Ausnahme der erfindungsgemäß integrierten zusätzlichen Strahler oder Strahlergruppen, die gemeinsam mit jenen in einer benachbarten Spalte gespeist werden). Bevorzugt sind die in einer Spalte von Hause aus vorgesehenen Strahler oder Strahlergruppen über Phasenschieber ansteuerbar, worüber gegenüber einer Horizontalebene ein unterschiedlicher Absenkwinkel, ein sogenannter unterschiedlicher down-tilt-Winkel einstellbar ist.

Wie im Stand der Technik auch, kann bei einem derartigen Antennen-Array durch integrierte oder nachrüstbare, insbesondere elektromechanische Steuerungseinrichtungen auch eine fernsteuerbare Phasenveränderung bezüglich der den einzelnen Spalten zugeordneten Strahlern oder Strahlergruppen so vorgenommen werden, dass in den einzelnen Spalten eine jeweils gewünschte down-tilt-Einstellung vorgenommen werden kann.

Schließlich kann aber mit einem Antennen-Array der beschriebenen Art auch eine Beam-Formung in beliebiger Art durchgeführt werden, insbesondere dann, wenn den einzelnen Spalten und den dort vorgesehenen Strahlern oder Strahlergruppen eine sogenannte Butlermatrix oder ähnliche Strahlformungs-Netzwerke vorgeschaltet werden. Alternativ dazu können in den einzelnen Spalten auch Hybride zugeschaltet werden.

Die Spalten sind bevorzugt mit gleichmäßigem Abstand nebeneinander vorgesehen, wobei aber auch Antennen-Arrays mit ungleichmäßigen Abständen nebeneinander realisierbar sind.

Schließlich können die einzelnen Strahler oder Strahlergruppen in den einzelnen Spalten jeweils auf gleicher Höhe angeordnet oder aber in Vertikalrichtung jeweils zueinander versetzt liegend angeordnet sein. Dabei kann die Mittelposition eines Strahlers oder einer Strahlergruppe in einer Spalte in beliebiger relativer Vertikalhöhenlage zu der jeweiligen Position der dort vorgesehenen Strahlern oder Strahlergruppen angeordnet sein. Der Vertikalversatz kann aber auch exakt dem halben Vertikalabstand zweier übereinander angeordneter Strahler oder Strahlergruppen entsprechen.

Sind die Strahler oder Strahlergruppen in zwei benachbarten Spalten in Vertikalrichtung versetzt liegend zueinander angeordnet, so bietet dies den Vorteil, dass der oder die zusätzlich vorgesehenen Strahler oder Strahlergruppen, die einer bestimmten Spalte zugeordnet sind, aber in einer benachbarten Spalte angeordnet werden, so angeordnet werden können, dass sie auf einer gleichen Höhenlinie neben einem Strahler oder Strahlergruppe in der ihnen zugehörigen Spalte zu liegen kommen. Dadurch lässt sich letztendlich eine optimierte Antenne realisieren, ohne dass deren Baugröße zunimmt.

Die zusätzlich vorgesehenen Strahler oder Strahlergruppen zur Verringerung der Halbwertsbreite können dabei sowohl eher mittig als auch am oberen und/oder unteren Ende einer Spalte angeordnet werden. Sie können auch dazwischen in beliebiger Lage angeordnet werden. Mittels dieser Positionier-Maßnahmen können Feinoptimierungen vorgenommen werden.

Um die gewünschte Minimierung der Halbwertsbreite vorzunehmen, ist, wie erwähnt, zumindest jeweils ein zusätzlicher Strahler oder eine zusätzliche Strahlergruppe für eine Spalte vorgesehen, die dazu horizontal oder mit Horizontal- oder Vertikalkomponenten versetzt liegend in einer benachbarten Spalte integriert sind. Maximal entspricht die Anzahl dieser zusätzlichen Strahler oder Strahlergruppen der Zahl N-1, wobei N die Zahl der von Hause aus vorgesehenen Strahler oder Strahlergruppen in einer Spalte entspricht.

In einer bevorzugten Ausführungsform ist vorgesehen, dass alle Strahler oder Strahlergruppen in einer Spalte in Vertikalrichtung in gleichem Abstand versetzt zueinander angeordnet sind, wobei zumindest ein Strahler oder eine Strahlergruppe, gegebenenfalls auch mehrere jeweils mit den Strahlern oder Strahlergruppen in einer benachbarten Spalte gespeist werden. Dies ermöglicht es, dass beispielsweise die Strahler oder Strahlergruppen in zwei benachbarten Spalten jeweils in gleicher Höhenlinie angeordnet sind, also paarweise auf gleicher Höhenlinie, wobei ein derartiges Paar von Strahlern oder Strahlergruppen dann wechselweise jeweils mit den in der anderen Spalte befindlichen Strahlern oder Strahlergruppen gespeist werden.

Die Erfindung wird nachfolgend anhand von Ausführungsbeispielen näher erläutert. Dabei zeigen im Einzelnen:
- Figur 1:: eine schematische Frontansicht eines zweispaltigen erfindungsgemäßen Antennen-Arrays;
- Figur 1a:: eine auszugsweise schematische perspektivische Darstellung eines sog. Dipolstrahlers, wie er bei dem Ausführungsbeispiel gemäß Figur 1 verwendet wird;
- Figur 2:: eine Detaildarstellung des in Figur 1 wiedergegebenen erfindungsgemäßen Antennen-Arrays mit Strahler oder Strahlergruppen in nur einer Spalte und den erfindungsgemäß vorgesehenen horizontal versetzt zusätzlichen Strahler oder Strahlergruppen in einer Nachbarspalte;
- Figur 3:: eine entsprechende auszugsweise Darstellung aus dem Antennen-Array gemäß Figur 1, jedoch bezüglich der in der zweiten Spalte von Haus aus vorgesehenen Strahler bzw. Strahlergruppen und den dazu erfindungsgemäß vorgesehenen horizontal versetzten weiteren Strahler oder Strahlergruppen;
- Figur 4:: ein abgewandeltes Ausführungsbeispiel zu dem Antennen-Array gemäß Figur 1;
- Figur 5:: ein weiteres abgewandeltes Ausführungsbeispiel;
- Figur 6:: ein nochmaliges abgewandeltes Ausführungsbeispiel;
- Figur 7:: ein weiteres zu Figur 1 abgewandeltes Ausführungsbeispiel bestehend aus einer Vielzahl von kreuzförmigen Dipolstrahlergruppen (Kreuzstrahler) ;
- Figur 8:: ein weiteres Ausführungsbeispiel unter Verwendung von aus Dipolen zusammengesetzten Dipolquadraten für die einzelnen Strahlergruppen;
- Figur 9:: ein weiteres zu Figur 1 abgewandeltes Ausführungsbeispiel für ein zweispaltiges AntennenArray unter Verwendung von Patchstrahlern;
- Figur 10:: ein weiteres abgewandeltes Ausführungsbeispiel unter Verwendung von einfachen polarisierten Strahlern, vorzugsweise linear polarisierten Dipolstrahlern, die gemäß diesem Ausführungsbeispiel in Vertikalrichtung ausgerichtet sind;
- Figur 11:: ein nochmals abgewandeltes Ausführungsbeispiel;
- Figur 12:: ein weiteres Ausführungsbeispiel für ein zweispaltiges Antennen-Array;
- Figur 13:: ein zu Figur 12 leicht abgewandeltes Ausführungsbeispiel; und
- Figur 14:: ein Ausführungsbeispiel für ein vierspaltiges Antennen-Array.

In Figur 1 ist in schematischer Draufsicht ein erfindungsgemäßes Antennen-Array 1 gezeigt, welches üblicherweise einen rückwärtigen Reflektor 3 aufweist, der bei vertikaler Ausrichtung des Antennen-Arrays vertikal verläuft. Der Reflektor 3 kann beispielsweise aus einer elektrisch leitenden oder mit einer elektrisch leitenden Oberfläche versehenen Platte bestehen, wobei an den vertikalen Außenbegrenzungen abgewinkelte oder sogar senkrecht zur Reflektorebene verlaufende und sich über eine gewisse Höhe zur Reflektorebene erstreckende Stege vorgesehen sein können.

Im gezeigten Ausführungsfall umfasst das Antennen-Array 1 zwei Spalten 5. In jeder der Spalten 5 sind mehrere, d.h. zumindest zwei primäre oder erste, d.h. grundsätzlich vorgesehene Strahler oder Strahlergruppen 9 in Vertikalrichtung versetzt zueinander angeordnet, wobei beispielsweise die linke Spalte 5a über zwei Eingänge 11a gespeist werden, nämlich für jede Polarisation über einen Eingang. Bei einer einfach, z.B. vertikal polarisierten Antenne wäre nur ein Eingang 11a vorgesehen. D.h., alle in Figur 1 dunkel wiedergegebenen und in regelmäßigen Vertikalabständen übereinander angeordneten acht Strahler oder Strahlergruppen 9 werden über einen Eingang 11a mit gleicher Phasenlage gespeist. Würde anstelle einer dualpolarisierten Antennenarrayanordnung nur ein Antennenarray mit einer einfachen, beispielsweise vertikalen Polarisation verwendet werden, so werden die jeweils übereinander angeordneten einfach polarisierten Strahler oder Strahlergruppen nur über einen einzigen Eingang 11 gespeist. Sofern gewünscht wird, dass das Antennenarray auch in elektrischer Hinsicht mit unterschiedlichem down-tilt-Winkel einstellbar sein soll (also in unterschiedlichen Abstrahlwinkeln gegenüber der Horizontalebene), so können in dem Antennenarray noch diverse Phasenschieber integriert sein, worüber die einzeln vertikal übereinander angeordneten Strahler oder Gruppen von übereinander angeordneten Strahlern mit unterschiedlicher Phasenlage eingespeist werden könnten. Für jede Polarisation sind dabei also wiederum zwei Eingänge 11a für eine Spalte vorgesehen, wobei über das nicht näher gezeigte Speisenetzwerk mit beispielsweise mehreren Phasenschiebern die Phasenlage für die vertikal übereinander angeordneten Strahler oder Strahlergruppen unterschiedlich einstellbar ist. Es wird hierzu beispielsweise auf die vorveröffentlichte WO 01/13459 verwiesen.

Über zwei zweite Eingänge 11b werden die in der rechten Spalte 5b vorgesehenen, in regelmäßigen Vertikalabständen übereinander angeordneten acht Strahler oder Strahlergruppen 9 mit ebenfalls gleicher Phasenlage oder bei Verwendung eines Speisenetzwerkes mit einem oder mehreren Phasenschiebern mit unterschiedlicher Phasenlage zur Erzeugung eines down-tilt-Winkels gespeist.

Im gezeigten Ausführungsbeispiel bestehen dabei die Strahler oder Strahlergruppen 9 aus sogenannten Kreuz-Vektordipolen, die in ihrer Strahlrichtung im +45° bzw. -45° gegenüber der Horizontalen oder Vertikalen ausgerichtet sind. Aufbau und Funktionsweise dieser in der schematischen Darstellung gemäß Figur 1 eher rechteckförmig erscheinenden, in ihrer elektrischen Wirkung aber nach Art von Kreuzdipolen in zwei senkrecht zueinander stehenden Ebenen polarisierten Strahlern sind grundsätzlich aus der WO 00/39894 bekannt. . Anstelle dieser sogenannten Kreuz-Vektordipole können aber auch herkömmliche Kreuzdipole oder Dipolquadrate oder Patchstrahler etc. eingesetzt werden, wenn die einzelnen Strahler oder Strahlergruppen jeweils in zwei senkrecht zueinander stehenden Polarisationsebenen strahlen sollen. Hierauf wird später noch anhand weiterer schematischer Figuren eingegangen.

Da die Strahler in jeder der beiden Spalten 5a und 5b grundsätzlich im günstigsten Fall eine Halbwertsbreite aufweisen, die nicht kleiner als 75° ist, ist nunmehr erfindungsgemäß vorgesehen, dass zusätzliche Strahler oder Strahlergruppen vorgesehen sind.

Zum besseren Verständnis wird deshalb ergänzend auf Figur 2 Bezug genommen, in der bei dem gleichen in Figur 1 auch wiedergegebenen Antennen-Array jedoch nur die Strahler und Strahlergruppen 9 eingezeichnet sind, die bei dem Antennen-Array in Figur 1 in der linken Spalte 5a vorgesehen sind (wie dies bereits anhand von Figur 1 erläutert wurde). Mit anderen Worten sind die zur zweiten Spalte gehörenden und in Figur 1 hell wiedergegebenen Strahler oder Strahlergruppen 9 in dem Beispiel gemäß Figur 2 weggelassen worden. Zur Verringerung der Halbwertsbreite der Strahler in der ersten Spalte 5a werden nunmehr in diesem Ausführungsbeispiel zwei zusätzliche Strahler oder Strahlergruppen 109, 109a vorgesehen, die zu der ersten Spalte 5a versetzt angeordnet werden, bevorzugt in dem Ausführungsbeispiel in der zweiten Spalte 5b. Diese werden gemeinsam mit denen in der ersten Spalte von Hause aus vorgesehenen Strahler oder Strahlergruppen 9 gespeist. Durch diese zusätzlichen horizontal versetzt liegenden Strahler und Strahlergruppen 109a lässt sich nunmehr die Halbwertsbreite verringern. Dabei wird das Maß der Halbwertsbreite bezüglich der beiden mittleren Strahler oder Strahlergruppen 9' beispielsweise sogar auf 45° hoch gebündelt. Im Fernfeld jedoch wird nur eine Halbwertsbreite wahrgenommen, wodurch sich die gesamte Halbwertsbreiten-Reduzierung z.B. auf einen gewünschten Bereich von etwa 60° oder 65° ergibt.

Entsprechend werden auch für die Strahler oder Strahlergruppen 9 für die zweite Spalte 5b zusätzliche Strahler oder Strahlergruppen 109, 109b vorgesehen, die - wie dies insbesondere in Figur 3 zu ersehen ist - ebenfalls in der Mitte liegend in Richtung der ersten Spalte 5a versetzt liegend angeordnet werden. Auch diese zusätzlichen Strahler oder Strahlergruppen 109, 109b werden gemeinsam mit den Strahlern oder Strahlergruppen 9 in der zweiten Spalte 5b gespeist. Die zusätzlichen Strahler 109b in der Spalte 5a sind dabei in gleicher Höhenlinie zu den benachbarten Strahlern oder Strahlergruppen 9" in der zweiten Spalte 5b angeordnet.

Die in Figur 1 wiedergegebene Antenne ist letztlich aus den beiden Antennenteilen gemäß Figur 2 und Figur 3 zusammengesetzt.

Da gemäß dem Ausführungsbeispiel nach den Figuren 1 bis 3 ferner vorgesehen ist, dass die Strahler oder Strahlergruppen in der ersten Spalte 5a um den halben Vertikalabstand zweier in der benachbarten Spalte angeordneten Strahler oder Strahlergruppen 9 versetzt liegend angeordnet sind, eröffnet dies die Möglichkeit, dass jeweils die zusätzlichen Strahler oder Strahlergruppen 109, 109a oder 109, 109b zur Reduzierung der jeweiligen Halbwertsbreite in der dazu jeweils anderen Spalte auf gleicher Höhe zu liegen kommen, und zwar zwischen zwei vertikal benachbarten, dort vorgesehenen Strahler oder Strahlergruppen.

Wie bereits ausgeführt wurde, kann das zweispaltige Antennenarray ohne down-tilt-Einrichtung versehen sein. Über die Speiseeingänge 11a bzw. 11b werden für beide Polarisationen dann alle Strahler 9 gleichmäßig gespeist. Von daher können die zur jeweiligen Hauptgruppe 5a bzw. 5b zusätzlich vorgesehenen, dann quasi in einer Nebenspalte angeordneten zusätzlichen Strahler 109a bzw. 109b jeweils mit der gleichen Phasenlage gespeist werden wie die zur jeweiligen Hauptspalte gehörenden Strahler. Wird aber beispielsweise ein integriertes Speisenetzwerk verwendet, um die vertikal übereinander angeordneten Strahler jeweils mit unterschiedlicher Phasenlage zu speisen (oder beispielsweise immer zwei Gruppen von übereinander angeordneten Strahlern mit unterschiedlicher Phasenlage zu speisen), um also einen unterschiedlich starken down-tilt-Winkel einstellen zu können, so empfiehlt sich dann die jeweils zu den in einer Hauptspalte vorgesehenen Strahlern zugeordneten und in einer Nachbarspalte angeordneten zusätzlichen Strahler oder Strahlergruppen 109a, 109b möglichst mit der gleichen Phasenlage oder einer nächstliegenden Phasenlage zu speisen, mit der der auch benachbart in der jeweiligen Hauptspalte liegende Strahler gespeist wird. Bei entsprechender Absenkung des Strahlungsdiagrammes mit einem bestimmten down-tilt-Winkel soll also beispielsweise bei dem Ausführungsbeispiel gemäß Figur 1 der in der linken Spalte 5a angeordnete Strahler 9' mit der gleichen Phasenlage gespeist werden wie der in der Nebenspalte angeordnete zusätzliche Strahler 109'a. Der darunter befindliche weitere Strahler 9" kann beispielsweise in nochmals verschobener Phasenlage gespeist werden, aber gemeinsam mit der in der Nebenspalte sitzenden Strahleranordnung 109"a. Entsprechendes gilt für die in Figur 1 hell gezeichneten Zusatzstrahler 109b, die mit der entsprechenden gleichen Phasenlage (und zwar ebenfalls für jede Polarisation getrennt) gespeist werden, wie die rechts davon in der Spalte 5b sitzenden Strahler.

Ergänzend wird noch auf Figur 1a verwiesen, in der auszugsweise eine vergrößerte Detaildarstellung der Antenne gemäß Figur 1 in perspektivischer Darstellung wiedergegeben ist. Daraus ist auch zu ersehen, dass außen liegend am vertikalen Rand des Reflektors noch eine Randbegrenzung 3' vorgesehen sein kann, die sich im Wesentlichen senkrecht oder zumindest quer zur Reflektorebene 3 erstreckt. Die einzelnen Spalten 5a und 5b können auch dazwischen liegend noch über eine weitere, sich bevorzugt senkrecht zur Reflektorebene erstreckende Begrenzungswand oder Begrenzungssteg getrennt oder gegliedert sein, der auch eine andere Höhe aufweisen kann als die außen liegenden Reflektorbegrenzungen 3'.

Ganz allgemein kann das anhand der Figuren 1 bis 3 bisher erläuterte erfindungsgemäß Antennenarray in seiner einfachsten Form so aufgebaut sein, dass es lediglich zwei vertikal verlaufende Spalten 5a und 5b umfasst. Dabei ist in jeder der zumindest beiden vertikal verlaufenden Spalten 5a und 5b jeweils eine Strahleranordnung vorgesehen, die eingespeist wird. Die in den beiden Spalten 5a und 5b vorgesehene Strahleranordnung umfasst dabei jeweils zumindest einen Strahler oder zumindest eine Strahlergruppe 9. Erfindungsgemäß ist nunmehr ferner vorgesehen, dass zumindest für eine Spalte 5a oder 5b zu der dort bereits vorgesehenen Strahleranordnung in Vertikalrichtung versetzt liegend zumindest noch ein weiterer zusätzlicher Strahler oder zumindest eine weitere zusätzliche Strahlergruppe 109b oder 109a vorgesehen ist und dass der zumindest eine zusätzliche Strahler oder die zumindest eine zusätzliche Strahlergruppe 109b oder 109a mit der in der anderen Spalte 5b oder 5a angeordneten Strahleranordnung gespeist wird.

Das Ausführungsbeispiel gemäß Figur 4 unterscheidet sich von jenem nach Figur 1 in zweierlei Hinsicht, nämlich dadurch, dass zum einen für jede Spalte 5 nur ein zusätzlicher Strahler oder eine zusätzliche Strahlergruppe 109a bzw. 109b vorgesehen ist, die zum anderen hier nicht eher im mittleren Bereich des Antennen-Arrays, sondern zu dem zu oberst bzw. dem zu unterst angeordneten Strahlerelement seitlich versetzt angeordnet ist. Auch hierdurch wird die Halbwertsbreite bezüglich aller Strahler oder Strahleranordnungen in einer jeweiligen Spalte reduziert.

Bei dem Ausführungsbeispiel gemäß Figur 5 sind wiederum pro Spalte zwei zusätzliche Strahler oder Strahleranordnungen 109a bzw. 109b vorgesehen, und zwar am oberen und am unteren Ende bzw. Endbereich des Antennen-Arrays.

Bei dem Ausführungsbeispiel gemäß Figur 6 sind die von Hause aus in jeder Spalte 5 vorgesehenen Strahler oder Strahlergruppen 9 in gleicher Horizontalhöhenlage zueinander angeordnet, also paarweise. In diesem Fall müssen die zusätzlich vorgesehenen Strahler oder Strahlergruppen 109, die wechselweise in der benachbarten Spalte montiert sind, in einer Zwischenhöhe zu den in der jeweiligen Hauptspalte vorgesehenen Strahlern oder Strahlergruppen vorgesehen sein, wie dies aus Figur 6 ersichtlich ist.

In diesem Falle können insbesondere dann, wenn wiederum ein Speisenetzwerk zur Einstellung eines unterschiedlichen down-tilt-Winkels vorgesehen ist, die zu einer jeweiligen Hauptspalte 5a bzw. 5b vorgesehenen und in der jeweils dazu angeordneten Nebenspalte 5b bzw. 5a angeordneten zusätzlichen Strahler 109a bzw. 109b mit einer Phasenlage gespeist werden, die entweder der optimalen Phasenlage entsprechend ihrer Horizontalanordnung entspricht, oder aber eine Phasenlage aufweist, die beispielsweise mit dem in der zugehörigen Hauptspalte 5a bzw. 5b unmittelbar oberhalb oder unmittelbar unterhalb angeordneten Strahler übereinstimmt. Bei dem Ausführungsbeispiel gemäß Figur 6 könnte also von daher beispielsweise der obere zusätzliche Strahler 109'a eine Phasenlage aufweisen, die entweder der Phasenlage des Strahlers 9' oder Strahler 9" in der zugehörigen Hauptspalte 5a entspricht. Der in der Spalte 5b vorgesehene zusätzliche Strahler 109"a könnte wiederum eine Phase aufweisen, die der Phasenlage des in der Hauptspalte 5a vorgesehenen Strahlers 9" oder 9"' entspricht. Entsprechendes gilt natürlich auch für die in der Spalte 5a vorgesehenen zusätzlichen Strahler 109b, die mit den entsprechenden, in der zugehörigen Hauptgruppe 5b angeordneten Strahlern gemeinsam betrieben werden.

Anhand von Figur 7 ist gezeigt, dass eine gleiche Antennenanordnung wie in Figur 1 beispielsweise auch unter Verwendung herkömmlicher Kreuzstrahler aufgebaut sein kann.

Anhand von Figur 8 ist dabei gezeigt, dass beispielsweise anstelle der Kreuzstrahler auch Dipolquadrate eingesetzt werden können.

Figur 9 zeigt ein entsprechendes Ausführungsbeispiel unter Verwendung von Patchstrahlern.

Bei entsprechender Ausrichtung sind alle vorstehend genannten Antennen-Arrays so aufgebaut, dass sie in zwei senkrecht zueinander stehenden Polarisationsebenen strahlen oder empfangen, die um +45° bzw. -45° gegenüber der Horizontalen oder Vertikalen ausgerichtet sind.

Bei dem Ausführungsbeispiel gemäß Figur 10 ist ein Antennen-Array mit zwei Spalten 5 mit lediglich vertikal polarisierten Dipolen gezeigt. Dieses Beispiel zeigt, dass die Strahler oder Strahlergruppen nicht zwingend aus dualpolarisierten Strahlern (oder beispielsweise aus zirkularpolarisierten Strahlern), sondern genauso auch aus linearpolarisierten Strahlern oder Strahlergruppen bestehen können.

In allen Beispielen werden durch die gleichen technischen Maßnahmen die Halbwertsbreiten der Strahlungsdiagramme für die einzelnen Spalten 5 reduziert.

Schließlich wird auch noch auf Figur 11 Bezug genommen, die eine weitere Variante beschreibt. Das zweispaltige Antennenarray 1 gemäß Figur 11 ist grundsätzlich ähnlich zu dem Ausführungsbeispiel nach den Figuren 1 bis 3 aufgebaut. Die Besonderheiten liegen zum einen darin, dass in jeder Spalte zunächst einmal grundsätzlich nur eine ungerade Anzahl von Hauptstrahlern 9 angeordnet sind, nämlich in der Spalte 5a im gleichen Vertikalabschnitt übereinander in diesem Ausführungsbeispiel neun Strahler 9, ebenso wie in der Spalte 5b. Durch die ungeradzahlige Anzahl der Hauptstrahler in jeder Spalte kommt jeweils ein Strahler 9' in der Mitte des Antennenarrays zu liegen.

In diesem Ausführungsbeispiel sind für die in der Spalte 5a vorgesehenen Strahler zwei zusätzliche Strahler 109a, nämlich 109'a und 109"a, vorgesehen, die nunmehr um einen halben Vertikalabstand entsprechend dem vertikalen Abstands-Rastermaß zwischen den Strahlern 9 angeordnet sind. Wird die Antenne auch wieder in einem bestimmten down-tilt-Winkel betrieben, wobei also die in einer Spalte vertikal übereinander angeordneten Strahler 9 mit unterschiedlicher Phasenlage gespeist werden, so werden bei diesem Ausführungsbeispiel bevorzugt die zusätzlich vorgesehenen Strahler 109'a und 109"a mit der gleichen Phasenlage gespeist wie der in der zugehörigen Hauptspalte, d.h. hier in der Spalte 5a vorgesehenen mittig angeordneten Strahler 9'. Entsprechendes gilt für die in Figur 11 hell gezeichneten Strahler. Dort wird der mittlere Strahler in der Spalte 5b mit gleicher Phasenlage wie die beiden dazu versetzt liegenden, in der Spalte 5a vorgesehenen zusätzlichen Strahler 109b gespeist. Ebenso wäre natürlich denkbar, dass beispielsweise die zusätzlichen Strahler 109'a mit der Phasenlage des Strahlers 9" gespeist wird. Weitere zusätzliche Strahler 109"a könnten mit der Phasenlage des tiefer liegenden Strahlers 9"' gespeist werden. Auch hierdurch würde eine hohe Symmetrie erzielt werden.

Ergänzend wird noch angemerkt, dass die Strahler oder Strahlergruppen 9 in einer Spalte 5 zu den jeweiligen Strahler oder Strahlergruppen 9 in der benachbarten Spalte 5b z.B. einen Abstand zwischen 0,25 λ und 1 λ aufweisen, bevorzugt um λ/2. λ stellt dabei eine Wellenlänge der Betriebswellenlänge dar, vorzugsweise die mittlere Betriebswellenlänge in einem zu übertragenen Frequenzband.

Der vertikale Abstand der einzelnen Strahler in den einzelnen Spalten differiert vorzugsweise zwischen 0,7 λ und 1,3 λ.

Abweichend zu den gezeigten Ausführungsbeispielen können auch Antennen-Arrays mit drei, vier oder noch mehr Spalten vorgesehen sein, wobei die Spalten vorzugsweise in Horizontalrichtung betrachtet gleichmäßigen Abstand zueinander haben. Aber auch Spalten mit ungleichmäßigen Abständen nebeneinander sind möglich.

Anhand der Ausführungsbeispiele wurde gezeigt, dass die Anzahl der zusätzlichen Strahler, die in der jeweils anderen Spalte zusätzlich integriert sind, aus zumindest einem Strahler oder zumindest einer Strahlergruppe 109, 109a bzw. 109b bestehen. Bevorzugt ist die Anzahl dieser zusätzlich vorgesehenen Strahler 109a, 109b in maximaler Hinsicht auf eine Anzahl begrenzt, die um eins niedriger ist als die in der zugehörigen Hauptspalte "vorgesehenen Strahler oder Strahlergruppen".

Die jeweils zusätzlich vorgesehenen Strahler oder Strahlergruppen 109, 109' müssen nicht exakt in der Vertikallinie vorgesehen sein, in der die Strahler oder Strahlergruppen der jeweils benachbarten Spalte angeordnet sind. Mit anderen Worten kann hier ein zusätzlicher Versatz in Horizontalrichtung vorgesehen sein.

Durch die erläuterten erfindungsgemäßen zusätzlichen Strahler oder Strahlergruppen lassen sich Halbwertsbreiten von beispielsweise bevorzugt 45°, 50°, 55°, 60° oder auch 65° oder 70° oder beliebige Zwischengrößen realisieren. Dabei ist es auch möglich, eine oder mehrere Spalten nicht mit den erläuterten zusätzlich integrierten Strahlern vorzusehen, so dass hier herkömmliche Halbwertsbreiten für diese Spalte von beispielsweise 75°, 80° oder 85° realisierbar sind.

Anhand der erläuterten Ausführungsbeispiele ergibt sich, dass die einzelnen Spalten 5, 5a, 5b etc. unabhängig voneinander elektrisch einstellbar sind, bevorzugt über eigene Phasenschieber. Genauso sind die Spalten aber auch gemeinsam elektrisch einstellbar, bevorzugt über gekoppelte Phasenschieber. Sind die erläuterten Beispiele der Antennen-Arrays mit einer integrierten elektromechanischen Einheit versehen, so kann eine elektrische Absenkung des Hauptstrahlers (Hauptkeule) der jeweiligen in einer Spalte angeordneten Strahlers mittels Fernsteuerung vorgenommen werden. Gegebenenfalls kann hier auch eine Nachrüstung zur Durchführung einer ferngesteuerten Absenkung durchgeführt werden.

Schließlich sind die Spalten aber auch beispielsweise mit einer Butler-Matrix oder anderen vorgeschalteten Strahlformungs-Netzwerken gemeinsam betreibbar, um ein sogenanntes Beam-Forming zu realisieren.

Die Spalten können aber auch mit Hybriden geschaltet werden, um ein Beam-Forming realisieren zu können.

Schließlich können die Antennen auch mit einer Kalibriereinrichtung versehen sein, um die Phasenlagen der einzelnen Spalten festzustellen.

Bei allen gezeigten Ausführungsbeispielen wird davon ausgegangen, dass die zusätzlich vorgesehenen Strahler mit den eigentlich in einer benachbarten Spalte vorgesehenen Strahlern stets gemeinsam mit gleicher Phasenlage gespeist werden. Grundsätzlich wäre es aber auch möglich, die zu einer Spalte vorgesehenen zusätzlichen und zu dieser Spalte seitlich versetzt angeordneten Strahler oder Strahlergruppen auch mit einer zur zugeordneten Spalte unterschiedlichen elektrischen Phase zu speisen, wodurch sich das "Tracking-Verfahren" noch verändern lässt.

Bei dem Ausführungsbeispiel gemäß Figur 12 ist ein Antennen-Array mit zwei Spalten 5, d.h. einer Spalte 5a und einer Spalte 5b vorgesehen, in welchem eine Vielzahl von dualpolarisierten Strahlern 9 in einem regelmäßigen Vertikalabstand übereinander angeordnet sind.

Dabei sind die in Figur 12 in hell wiedergegebenen Strahler 9 in der linken Spalte 5a gemeinsam gespeist. Bei dem gezeigten Ausführungsbeispiel ist ersichtlich, dass bei den Strahlern in der linken Spalte 5a - wie bei diesem Ausführungsbeispiel in der Mitte, was aber nicht zwangsläufig notwendig ist - ein Strahler 109b eingezeichnet ist, der dunkel gestaltet ist. Bei einem üblichen Antennen-Array nach dem Stand der Technik würde dieser in der linken Spalte 5a in der Mitte wiedergegebene und dunkel eingezeichnete Strahler 109b ebenfalls mit den anderen Strahlern in dieser Spalte 5a gespeist werden. Dabei würde der Vertikalabstand zwischen allen gezeigten Strahlern 9 der linken Spalte 5a im ganzen oder im überwiegenden Maße in einem gleichen Rasterabstand vertikal übereinander angeordnet sein. Abweichend zum Stand der Technik ist aber nunmehr vorgesehen, dass der in der Mitte an sich vorgesehene und mit den in der linken Spalte 5a gemeinsam gespeisten und dort hell eingezeichneten Strahlern 9 zusätzlich vorgesehene Strahler nicht in der linken Spalte, sondern dazu versetzt nunmehr in der rechten Spalte 5b angeordnet wird, wo er mit dem Bezugszeichen 109a gekennzeichnet und in der rechten Spalte in der Mitte sitzend eingezeichnet ist. Alle hell gezeichneten und in der linken Spalte 5a sitzenden Strahlerelement werden nunmehr gemeinsam mit dem ebenfalls hell gezeichneten und in der rechten Spalte 5b angeordneten Strahler 109a gemeinsam gespeist. Die vertikale Rasterfolge, d.h. der vertikale Abstand, allgemein gesprochen also die Vertikalkomponente des räumlichen Abstandes zwischen jeweils zwei benachbarten gemeinsam gespeisten Strahlern 9, 109, ist also gleich geblieben. Denn es ist lediglich ausgehend von einem herkömmlichen Antennen-Array nach dem Stand der Technik ein Strahler 109 genommen und in eine benachbarte Spalte 5b positioniert worden. Gleichwohl werden alle diese in Figur 12 hell wiedergegebenen Strahler gemeinsam gespeist.

Das gleiche gilt für die in dem Ausführungsbeispiel gemäß Figur 12 für die rechte Spalte 5b wiedergegebenen und dort grundsätzlich dunkel eingezeichneten Strahler 9. Letztlich ergibt sich das Ausführungsbeispiel gemäß Figur 12 alleine dadurch, dass ausgehend von einem herkömmlichen Strahlerelement die in einer Höhenlinie an sich positionierten Strahler 109a und 109b nicht in der Spalte angeordnet sind, in der sie gemeinsam mit den verbleibenden Strahlern 109 gespeist werden, sondern dass diese beiden auf gleicher Höhenlinie liegenden Strahler 109a,109b in ihrer Position vertauscht werden, so dass der Strahler 109a, der mit den in der Spalte 5a befindlichen Strahlern 9 gemeinsam gespeist wird, nunmehr in einer dazu versetzt liegenden anderen Spalte, allgemein in einer benachbarten Spalte 5b sitzt, und dass umgekehrt der mit den in der rechten Spalte 5b gemeinsam gespeisten Strahlern 9 an sich befindliche Strahler 109b nunmehr in der linken Spalte positioniert wird. Ebenso könnte das Ausführungsbeispiel gemäß Figur 12 auch so gedeutet werden, dass lediglich auf einer gemeinsamen Höhenlinie zumindest ein Paar von Strahlern 109a, 109b festgelegt wird, die nicht mit den in der gleichen Spalte befindlichen Strahlern gemeinsam gespeist werden, sondern die jeweils wechselweise mit den Strahlern in einer benachbarten Gruppe gemeinsam gespeist werden.

Abweichend von dem Ausführungsbeispiel gemäß Figur 12 könnten natürlich auch auf anderen Höhenlinien jeweils ein weiteres Paar von Strahlern genommen werden, bei denen der betreffende Strahler nicht mit den in der gleichen Spalte befindlichen weiteren Strahlern, sondern mit den in einer benachbarten Spalte angeordneten Strahlern gemeinsam gespeist werden.

Abweichend von dem Ausführungsbeispiel gemäß Figur 12 kann natürlich die Zahl der in jeder Spalte insgesamt vorgesehenen Strahler oder Strahlergruppen größer oder niedriger als im gezeigten Ausführungsbeispiel sein. Ebenso kann die Anzahl der Strahler in den einzelnen Spalten voneinander abweichen. Selbst die Art des verwendeten Strahlerelementes kann unterschiedlich gewählt werden, beispielsweise in Form eines Dipolkreuzes, Dipolquadrates, eines sogenannten Vektor-Dipoles wie es anhand des Ausführungsbeispiels gemäß Figur 12 erläutert ist etc. Die in Figur 1 in einer anderen Spalte sitzenden Strahler 109a bzw. 109b könnten auch nach außen liegend versetzt angeordnet sein, so dass die Gesamtbreite des Antennen-Arrays dadurch doppelt so breit werden würde. Dies würde aber nur unnötigen Bauraum erfordern, weshalb der viel effizientere, raumsparende Weg jener ist, wie anhand von Figur 12 erläutert ist. Denn dort kann der seitliche Versatz der Strahler 109a und 109b vorgenommen werden, ohne dass zusätzlicher Bauraum benötigt wird.

Mit einem Antennenarray entsprechend Figur 12 (grundsätzlich aber auch ebenso bezüglich der nachfolgend noch erörterten Figur 13 oder Figur 14) ist es möglich, die jeweils gemeinsam gespeisten Strahler als eine Antenne zu verwenden, die getrennt von den mehrheitlich in einer anderen Spalte angeordneten und gemeinsam gespeisten Strahlern betrieben wird. Dies ist auch deshalb möglich, da üblicherweise die gemeinsam gespeisten Strahler von den anderen Strahlern ausreichend entkoppelt sind, obgleich sie üblicherweise in einem gleichen Frequenzband oder Frequenzbereich betrieben oder eingesetzt werden können. Im Sendebetrieb wird aber üblicherweise nur eine Antenne verwendet, d.h. beispielsweise die in Figur 12 in der linken Spalte 5a befindlichen und dort hell eingezeichneten Strahler 9 zusammen mit den in der rechten Spalte befindlichen, mittig angeordneten und ebenfalls hell eingezeichneten Strahler 109a. Durch diese zumindest eine zusätzliche Strahlereinheit 109a wird dabei die Strahlbreite in horizontaler Richtung verändert und kann dadurch bevorzugt verringert werden. Ohne diese in der anderen Spalte angeordneten zumindest eine zusätzliche Strahlereinheit 9a würde ansonsten zwangsläufig die Halbwertsbreite eines derartigen spaltenförmigen Antennenaufbaus zwischen 80 bis 100o, d.h. insbesondere um 90o liegen, wobei diese Halbwertsbreite praktisch nicht verändert oder verringert werden könnte. Da die in Rede stehenden Antennenarrays bevorzugt auch als sogenannte Smart-Antennen eingesetzt werden können, bei der die in mehreren Spalten befindlichen Strahler zur Durchführung einer Beamformung verwendet werden, um die Hauptkeule des Antennenarrays in unterschiedlichen Azimutrichtungen einstellen zu können, ist es insbesondere erforderlich, dass der Horizontalabstand der Zentren der Strahler, also der Horizontalabstand zwischen Vertikallinien, auf den in zwei benachbarten Spalten die Strahler 9 angeordnet sind, etwa λ/2 beträgt (wobei die Abweichung bevorzugt weniger als ± 20% bzw. weniger als ± 10% oder gar weniger als ± 5% betragen sollen), erschwert dies an sich die Aufgabe, eine Lösung zu finden, um das Strahlungsspektrum einer Einzelantenne auf deutlich unter 90o Halbwertsbreite zu verringern. Dies ist ferner durch die erfindungsgemäße Lösung mit der Anordnung von einem oder mehreren Strahlern oder Strahlergruppen in einer benachbarten Spalte möglich. Insbesondere beim Empfang kann das Antennenarray bezüglich der Strahlung einzelner Spalten ebenfalls wieder getrennt betrieben oder gerade in mehreren Spalten zusammengeschaltet werden.

Figur 13 unterscheidet sich von Figur 12 zum einen nur dadurch, dass in einer Spalte übereinander nicht elf Strahler, sondern lediglich neun Strahler angeordnet sind. Dies ist aber insoweit relativ unerheblich, da in den einzelnen Spalten ohnehin die Zahl der übereinander angeordneten Strahler beliebig abweichen kann.

Anhand von Figur 13 ist lediglich gezeigt worden, dass der Horizontalversatz der beiden mittleren Strahler 109a und 109b, die jeweils wechselweise mit den Strahlern 9 in der jeweils anderen Spalte gespeist werden, größer ist als der Horizontalabstand der verbleibenden, jeweils auf einer Höhenlinie angeordneten Strahler in den benachbarten Spalten. Auch dadurch kann das horizontale Strahlspektrum nochmals beeinflusst und verändert werden. Im gezeigten Ausführungsbeispiel beträgt der Abstand zwischen den Zentren der in den linken und rechten Spalten angeordneten Strahler an sich etwa λ/2 oder liegt in diesem Bereich. D.h., dass der Abstand zwischen den Strahlern der linken und rechten Spalte beispielsweise kleiner als λ/2 ± 20% oder vorzugsweise kleiner als λ/2 ± 10% betragen kann, wobei nunmehr der Abstand zwischen den Zentren der beiden in der Mitte angeordneten nach außen versetzt liegenden Strahler 109a, 109b, beispielsweise in einem Bereich zwischen λ/2 und λ liegt. Aber auch hier kann der Abstand noch deutlich größer gewählt werden, um unterschiedliche Strahlformungsbreiten zu realisieren.

Anhand von Figur 14 ist ein Beispiel für ein vierspaltiges Antennen-Array mit den Spalten 5a, 5b, 5c und 5d gezeigt. In jeder Spalte sind in diesem Ausführungsbeispiel insgesamt 9 Strahler angeordnet.

Üblicherweise werden alle Strahler in einer Spalte gemeinsam gespeist. Im gezeigten Ausführungsbeispiel ist auf mittlerer Höhenlinie jedoch jeweils paarweise eine Vertauschung der Speisung derart vorgenommen worden, dass die in der linken Spalte 5a an sich gemeinsam gespeisten Strahler 9 nicht mit dem in der linken Spalte 5a befindlichen mittleren Strahler 109b, sondern den mit dem in der zweiten Spalte 5b in gleicher Höhenlinie vorgesehenen Strahler 109a gemeinsam gespeist werden.

Umgekehrt werden die in der zweiten Spalte befindlichen dunkel eingezeichneten Strahler 9 gemeinsam gespeist, allerdings nicht mit dem in der Mitte befindlichen Strahler. Hier erfolgt die gemeinsame Speisung mit dem in der ersten Spalte 5a angeordneten Strahler 109b.

Ebenso ist die Anspeisung in der dritten und vierten Spalte 5c, 5d vertauscht vorgenommen. Auch dort werden die in der Spalte 5d hell eingezeichneten Strahler 9 nicht mit dem in der gleichen Spalte in der Mitte angeordneten Strahler 109c, sondern mit dem in der dritten Spalte 5c in der Mitte angeordneten Strahler 109d gemeinsam gespeist. Die in der dritten Spalte 5c angeordneten dunkel eingezeichneten Strahler werden dann mit dem in der Mitte des Antennen-Arrays in Spalte 5d liegenden Strahlereinheit 109c gemeinsam gespeist.

Auch in diesem Ausführungsbeispiel können wiederum weitere Paare von Strahlern auf anderen Höhenlinien ebenfalls vertauscht angespeist werden. Im Übrigen können auch alle in Figur 14 hell eingezeichneten Strahler gemeinsam gespeist und beispielsweise alle dunkel eingezeichneten Strahler gemeinsam gespeist werden.

Auch bei dem Ausführungsbeispiel nach Figur 14 beträgt der Abstand zwischen zwei horizontal benachbarter Strahler, die in zwei unterschiedlichen Spalten angeordnet sind, bevorzugt etwa λ/2. D.h., allgemein beträgt der Abstand zwischen den horizontal benachbarten Strahlern λ/2 ± weniger als 20% bzw. ± weniger als 10% Abweichung davon.

Durch all diese Maßnahmen kann eine Strahlformung innerhalb einer Spalte mit einfachsten Mitteln unterschiedlich voreingestellt werden. Denn in Abhängigkeit davon, ob in einer Spalte jeweils nur ein Teil der dort vorgesehenen Strahler gemeinsam gespeist werden und ob und wenn ja wie viele weitere gemeinsam gespeiste Strahler in einer anderen Spalte angeordnet sind, wird ein unterschiedlich breites Horizontaldiagramm bezüglich einer Spalte eines derartigen Antennen-Arrays erzielt.

## Patentansprüche

1. Zweidimensionales Antennen-Array in Form einer Phased-Array-Antenne und/oder einer Smart-Antenne, mit folgenden Merkmalen:
- mit zumindest zwei vertikal verlaufenden Spalten (5a, 5b),
- in jeder der zumindest beiden vertikal verlaufenden Spalten (5a, 5b) ist jeweils eine Strahleranordnung vorgesehen, wobei jede Strahleranordnung zumindest zwei Strahler oder Strahlergruppen (9) umfasst,
- das zweidimensionale Antennen-Array ist so aufgebaut, dass die der einen Spalte (5a) zugeordnete Strahleranordnung und die der anderen Spalte (5b) zugeordnete Strahleranordnung unabhängig voneinander gespeist werden,
- das zweidimensionale Antennen-Array ist ferner so aufgebaut, dass die zumindest beiden Strahler oder Strahlergruppen (9) in der einen Spalte (5a) und die zumindest beiden Strahler und Strahlergruppen (9) in der anderen Spalte (5b) in einem gleichen Frequenzband betrieben werden,
**gekennzeichnet durch** die folgenden weiteren Merkmale:
- für zumindest eine Spalte (5a, 5b) ist zumindest ein zusätzlicher Strahler oder eine zusätzliche Strahlergruppe (109b oder 109a) vorgesehen, der bzw. die zu den zumindest beiden Strahlern oder Strahlergruppen (9) der für diese Spalte (5a, 5b) vorgesehenen Strahleranordnung in Vertikalrichtung versetzt angeordnet ist, und
- der zumindest eine zusätzliche Strahler oder die zumindest eine zusätzliche Strahlergruppe (109b oder 109a) wird mit der in der anderen Spalte (5b oder 5a) angeordneten Strahleranordnung gespeist.

2. Antennen-Array nach Anspruch 1, **gekennzeichnet durch** die folgenden Merkmale:
- zumindest in einer Spalte (5a, 5b, 5c, 5d) und vorzugsweise in allen Spalten (5a, 5b, 5c, 5d) sind zumindest zwei Strahler oder Strahlergruppen (9) in Vertikalrichtung zueinander angeordnet,
- in zumindest einer Spalte (5a, 5b, 5c, 5d) ist die Anordnung derart, dass die in dieser zumindest einen Spalte (5a, 5b, 5c, 5d) vorgesehenen Strahler oder Strahlergruppe (9) bis auf zumindest einen zusätzlichen Strahler oder eine zusätzliche Strahlergruppe (109a, 109b, 109c, 109d) gemeinsam gespeist werden, und
- dieser zumindest eine zusätzliche Strahler oder die zumindest eine zusätzliche Strahlergruppe (109a, 109b, 109c, 109d) wird mit den Strahlern oder Strahlergruppen (9) einer benachbarten Spalte (5a, 5b, 5c, 5d) gemeinsam gespeist.

3. Antennen-Array nach Anspruch 1 oder 2, **gekennzeichnet durch** die folgenden Merkmale:
- in jeder der zumindest beiden vertikal verlaufenden Spalten (5a, 5b) ist neben der in der jeweiligen Spalte (5a, 5b) vorgesehenen Strahleranordnung, die getrennt gespeist werden, zumindest ein zusätzlicher Strahler oder zumindest eine zusätzliche Strahlergruppe (109b oder 109a) vorgesehen, und
- der in jeder Spalte (5a, 5b) zumindest eine zusätzliche Strahler oder die zumindest eine zusätzliche Strahlergruppe (109b, 109a) werden jeweils mit der in einer benachbarten Spalte (5b, 5a) vorgesehenen Strahleranordnung gemeinsam gespeist.

4. Antennen-Array nach einem der Ansprüche 1 bis 3, **dadurch gekennzeichnet, dass** der zumindest eine zusätzliche Strahler oder die zumindest eine zusätzliche Strahlergruppe (109a, 109b) in einer jeweils benachbarten Spalte (5a, 5b) zwischen zwei dort in Vertikalrichtung benachbart sitzenden Strahlern oder Strahlergruppen (9) angeordnet ist, vorzugsweise mittig zwischen diesen.

5. Antennen-Array nach einem der Ansprüche 1 bis 4, **dadurch gekennzeichnet, dass** der zumindest eine zusätzlich vorgesehene Strahler oder die zumindest eine zusätzliche Strahlergruppe (109a, 109b) auf der vertikalen Verbindungslinie zwischen den ansonsten in dieser Spalte (5a, 5b) vorgesehenen Strahlern oder Strahlergruppen (9) angeordnet ist.

6. Antennen-Array nach einem der Ansprüche 1 bis 4, **dadurch gekennzeichnet, dass** der zumindest eine zusätzlich vorgesehene Strahler oder die zumindest eine zusätzliche Strahlergruppe (109a, 109b) zu der vertikalen Verbindungslinie zwischen den ansonsten in dieser Spalte (5a, 5b) vorgesehenen Strahlern oder Strahlergruppen (9) versetzt liegt.

7. Antennen-Array nach einem der Ansprüche 1 bis 6, **dadurch gekennzeichnet, dass** die Strahler oder Strahlergruppen (9) in einer Spalte (5a, 5b) zu denjenigen einer benachbarten Spalte (5a, 5b) in Vertikalrichtung versetzt liegen, vorzugsweise um den halben Vertikalabstand zwischen zwei vertikal übereinander setzenden Strahlern oder Strahlergruppen (9).

8. Antennen-Array nach einem der Ansprüche 1 bis 6, **dadurch gekennzeichnet, dass** die Strahler oder Strahlergruppen (9) in einer Spalte (5a, 5b) zu denjenigen einer benachbarten Spalte (5a, 5b) in einer gleichen horizontalen Höhe liegen.

9. Antennen-Array nach einem der Ansprüche 1 bis 8, **dadurch gekennzeichnet, dass** zumindest fünf Strahler oder Strahlergruppen (9) in den Spalten (5a, 5b) mit Vertikalversatz übereinander angeordnet sind, und dass in den Spalten (5a, 5b), in denen zumindest ein zusätzlicher Strahler oder zumindest eine zusätzliche Strahlergruppe (109a, 109b) vorgesehen ist, bezogen auf die Vertikallänge des Antennen-Arrays, dieser zumindest eine zusätzliche Strahler oder die zumindest eine zusätzliche Strahlergruppe (109a, 109b) bevorzugt mittig oder im Wesentlichen mittig angeordnet ist.

10. Antennen-Array nach einem der Ansprüche 1 bis 8, **dadurch gekennzeichnet, dass** zumindest fünf Strahler oder Strahlergruppen (9) in den Spalten (5a, 5b) mit Vertikalversatz übereinander angeordnet sind, und dass in den Spalten (5a, 5b), in denen zumindest ein zusätzlicher Strahler oder zumindest eine zusätzliche Strahlergruppe (109a, 109b) vorgesehen ist, bezogen auf die Vertikallänge des Antennen-Arrays, dieser zumindest eine zusätzliche Strahler oder die zumindest eine zusätzliche Strahlergruppe (109a, 109b) bevorzugt am oberen oder am unteren Ende des Antennen-Arrays angeordnet ist.

11. Antennen-Array nach einem der Ansprüche 1 bis 10, **dadurch gekennzeichnet, dass** die Spalten einen Abstand von 0,25 λ bis 1 λ, vorzugsweise um λ/2 aufweisen, wobei λ die Betriebs-Wellenlänge, vorzugsweise die mittlere Betriebs-Wellenlänge ist.

12. Antennen-Array nach einem der Ansprüche 1 bis 11, **dadurch gekennzeichnet, dass** der vertikale Abstand der Strahler oder Strahlergruppen (9) einer Spalte (5a, 5b) ohne Berücksichtigung von dort möglicherweise vorgesehenen zusätzlichen Strahler oder Strahlergruppen (109a, 109b) zwischen 0,7 λ und 1,2 λ beträgt, wobei λ die Betriebs-Wellenlänge, vorzugsweise die mittlere Betriebs-Wellenlänge ist.

13. Antennen-Array nach einem der Ansprüche 1 bis 12, **dadurch gekennzeichnet, dass** die Strahler oder Strahlergruppen aus Dipolen, Kreuzdipolen, kreuzförmig strahlenden Vektordipolen, linearpolarisierten Strahlern oder Patchstrahlern bestehen.

14. Antennen-Array nach einem der Ansprüche 1 bis 13, **dadurch gekennzeichnet, dass** die in einer Spalte (5a, 5b) vorgesehenen Strahler oder Strahlergruppen (9) und die diesen Strahlern (9) in einer betreffenden Spalte (5a, 5b) zugeordneten zusätzlichen Strahler oder Strahlergruppen (109a, 109b) mit gleicher elektrischer Phase gespeist werden.

15. Antennen-Array nach einem der Ansprüche 1 bis 13, **dadurch gekennzeichnet, dass** die in einer Spalte (5a, 5b) vorgesehenen Strahler oder Strahlergruppen (9) und die diesen Strahlern (9) in einer betreffenden Spalte (5a, 5b) zugeordneten zusätzlichen Strahler oder Strahlergruppen (109a, 109b) mit unterschiedlicher elektrischer Phase zur Veränderung des Tracking-Verhaltens gespeist werden.

16. Antennen-Array nach einem der Ansprüche 1 bis 15, **dadurch gekennzeichnet, dass** die einzelnen Spalten (5a, 5b)unabhängig voneinander elektrisch einstellbar sind, bevorzugt mit Phasenschiebern.

17. Antennen-Array nach einem der Ansprüche 1 bis 15, **dadurch gekennzeichnet, dass** die einzelnen Spalten (5a, 5b) gemeinsam elektrisch einstellbar sind, bevorzugt mit gekoppelten Phasenschiebern.

18. Antennen-Array nach einem der Ansprüche 1 bis 17, **dadurch gekennzeichnet, dass** insbesondere bei Einstellung eines down-tilt-Absenkwinkels unter Verwendung einer unterschiedlichen Phasenlage-Speisung für die verschiedenen vertikal übereinander angeordneten Strahler (9) die zusätzlich vorgesehenen Strahler (109a, 109b) mit einer Phasenlage gespeist werden, die bevorzugt der Phasenlage des in einer Hauptspalte (5a, 5b) vorgesehenen Strahlers (9; 9', 9", 9"') entspricht, der auf gleicher Höhenlage oder in einem Vertikalabstand versetzt dazu liegt, der nicht größer ist als der Abstand zwischen zwei in einer Spalte 5a, 5b vertikal übereinander angeordneten Hauptstrahlern (9).

19. Antennen-Array nach einem der Ansprüche 1 bis 18, **dadurch gekennzeichnet, dass** zwei zusätzliche Strahler (109a, 109b) mit gleicher Phasenlage gespeist werden wie ein Strahler (9') in der zugehörigen Hauptspalte.

20. Antennen-Array nach einem der Ansprüche 1 bis 19, **dadurch gekennzeichnet, dass** in jeder Spalte (5a, 5b) eine ungeradzahlige Anzahl von vertikal übereinander angeordneten Strahler (9) vorgesehen ist.

21. Antennen-Array nach Anspruch 19, **dadurch gekennzeichnet, dass** in jeder Spalte zumindest ein Strahler (9') vorgesehen ist, der mit zwei in einer benachbarten Spalte (5b) vorgesehenen zusätzlichen Strahlern (109a, 109b) gemeinsam gespeist wird, vorzugsweise mit gleicher Phasenlage.

22. Antennen-Array nach einem der Ansprüche 1 bis 21, **dadurch gekennzeichnet, dass** die jeweils gemeinsam gespeisten Strahler oder Strahlergruppen (9) so angeordnet sind, dass auch bei gegebenem Horizontalversatz der Vertikalabstand gleich ist.

23. Antennen-Array nach einem der Ansprüche 1 oder 22, **dadurch gekennzeichnet, dass** die jeweils gemeinsam gespeisten Strahler oder Strahlergruppen (9; 109a, 109b, 109c, 109d) in Vertikalrichtung so versetzt zueinander angeordnet sind, dass der Vertikalabstand zwischen zwei vertikal versetzt zueinander liegenden Strahlern oder Strahlergruppen (9; 109a, 109 b, 109c, 109d) bzw. der vertikalabstand der auf unterschiedlichen Höhen liegend angeordneten Strahlern oder Strahlergruppen (9; 109a, 109b, 109c, 109d) für die Mehrzahl der Strahler oder Strahlergruppen (9; 109a, 109b, 109c, 109d) ähnlich oder gleich ist.

24. Antennen-Array nach einem der Ansprüche 1 bis 23, **dadurch gekennzeichnet, dass** die jeweils gemeinsam gespeisten Strahler oder Strahlergruppen (9, 109a, 109b, 109c, 109d) in Vertikalrichtung so versetzt zueinander angeordnet sind, dass der Vertikalabstand zwischen zwei vertikal versetzt zueinander liegenden Strahlern oder Strahlergruppen (9; 109a, 109b, 109c, 109d) bzw. der Vertikalabstand der auf unterschiedlichen Höhen liegend angeordneten Strahlern oder Strahlergruppen (9; 109a, 109b, 109c, 109d) für alle Strahler oder Strahlergruppen (9; 109a, 109b, 109c, 109d) ähnlich oder gleich ist.

25. Antennen-Array nach einem der Ansprüche 1 bis 24, **dadurch gekennzeichnet, dass** die Strahler und Strahlergruppen (9; 109a, 109b, 109c, 109d) in zumindest beiden Spalten (5; 5a, 5b) paarweise auf gemeinsamer Höhenlinie angeordnet sind.

26. Antennen-Array nach einem der Ansprüche 1 bis 25, **dadurch gekennzeichnet, dass** die jeweils gemeinsam gespeisten Strahler oder Strahlergruppen (9; 109a, 109b, 109c, 109d) in einem regelmäßigen Vertikalabstand übereinander angeordnet sind und dabei zumindest der eine Strahler oder die zumindest eine Strahlergruppe (109a, 109b, 109c, 109d) lediglich mit Horizontalversatz zu den anderen gemeinsam gespeisten Strahlern oder Strahlergruppen (9) in einer benachbarten Spalte (5; 5a, 5b, 5c, 5d) angeordnet sind.

27. Antennen-Array nach einem der Ansprüche 1 bis 26, **dadurch gekennzeichnet, dass** in den zumindest beiden Spalten (5; 5a, 5b, 5c, 5d) jeweils Strahler oder Strahlergruppen (9; 109a, 109b, 109c, 109d) in regelmäßigem Vertikalabstand zueinander und dabei paarweise in gleicher Höhenlage angeordnet sind, wobei in zumindest beiden Spalten (5; 5a, 5b, 5c, 5d) zumindest ein Paar von zwei Strahlern oder zwei Strahlergruppen (109a, 109b, 109c, 109d) vorgesehen sind, derart, dass jeweils die in einer Spalte (5; 5a, 5b, 5c, 5d) angeordneten und gemeinsam gespeisten Strahler oder Strahlergruppen (9; 109a, 109b, 109c, 109d) mit dem zumindest einen Strahler oder der zumindest einen Strahlergruppe (109a, 109b, 109c, 109d) der benachbarten Spalten (5; 5a, 5b, 5c, 5d) gemeinsam gespeist wird.

28. Antennen-Array nach einem der Ansprüche 1 bis 27, **dadurch gekennzeichnet, dass** das Antennen-Array in Form einer Phased-Array-Antenne und/oder einer Smart-Antenne betrieben wird.

## Claims

1. Two-dimensional antenna array in the form of a phased array antenna and/or a smart antenna, having the following features:
- having at least two vertically running columns (5a, 5b),
- one antenna element arrangement is in each case provided in each of the at least two vertically running columns (5a, 5b), wherein each antenna element arrangement has at least two antenna elements or antenna element groups (9),
- the two-dimensional antenna array is constructed such that the antenna element arrangement assigned to one column (5a) and the antenna element arrangement assigned to the other column (5b) are fed independently of one another,
- the two-dimensional antenna array is furthermore constructed such that the at least two antenna elements or antenna element groups (9) in one column (5a) and the at least two antenna elements and antenna element groups (9) in the other column (5b) are operated in an identical frequency band,
**characterized by** the following further features:
- at least one additional antenna element or one additional antenna element group (109b or 109a) is provided for at least one column (5a, 5b), which element or group is arranged offset in the vertical direction with respect to the at least two antenna elements or antenna element groups (9) of the antenna element arrangement which is provided for this column (5a, 5b), and
- the at least one additional antenna element or the at least one additional antenna element group (109b or 109a) is fed with the antenna element arrangement which is arranged in the other column (5b or 5a).

2. Antenna array according to Claim 1,
**characterized by** the following features:
- at least two antenna elements or antenna element groups (9) are arranged with respect to one another in the vertical direction in at least one column (5a, 5b, 5c, 5d) and preferably in all of the columns (5a, 5b, 5c, 5d),
- the arrangement in at least one column (5a, 5b, 5c, 5d) is such that the antenna element or antenna element group (9) which is provided in this at least one column (5a, 5b, 5c, 5d) is fed jointly except for at least one additional antenna element or one additional antenna element group (109a, 109b, 109c, 109d), and
- this at least one additional antenna element or the at least one additional antenna element group (109a, 109b, 109c, 109d) is fed jointly with the antenna elements or antenna element groups (9) of an adjacent column (5a, 5b, 5c, 5d).

3. Antenna array according to Claim 1 or 2, **characterized by** the following features:
- at least one additional antenna element or at least one additional antenna element group (109b or 109a) is provided in each of the at least two vertically running columns (5a, 5b) in addition to the antenna element arrangement which is provided in the respective column (5a, 5b) and which are fed separately, and
- the at least one additional antenna element or the at least one additional antenna element group (109b, 109a) in each column (5a, 5b) are in each case fed jointly with the antenna element arrangement which is provided in an adjacent column (5b, 5a).

4. Antenna array according to one of Claims 1 to 3, **characterized in that** the at least one additional antenna element or the at least one additional antenna element group (109a, 109b) in a respectively adjacent column (5a, 5b) is arranged between two antenna elements or antenna element groups (9) which are located adjacent in the vertical direction there, preferably centrally between them.

5. Antenna array according to one of Claims 1 to 4, **characterized in that** the at least one additionally provided antenna element or the at least one additional antenna element group (109a, 109b) is arranged on the vertical connecting line between the antenna elements or antenna element groups (9) which are otherwise provided in this column (5a, 5b).

6. Antenna array according to one of Claims 1 to 4, **characterized in that** the at least one additionally provided antenna element or the at least one additional antenna element group (109a, 109b) is located offset with respect to the vertical connecting line between the antenna elements or antenna element groups (9) which are otherwise provided in this column (5a, 5b).

7. Antenna array according to one of Claims 1 to 6, **characterized in that** the antenna elements or antenna element groups (9) in one column (5a, 5b) are offset with respect to those in an adjacent column (5a, 5b) in the vertical direction, preferably by half the vertical separation between two antenna elements or antenna element groups (9) which are located vertically one above the other.

8. Antenna array according to one of Claims 1 to 6, **characterized in that** the antenna elements or antenna element groups (9) in one column (5a, 5b) are at the same horizontal height as those in an adjacent column (5a, 5b).

9. Antenna array according to one of Claims 1 to 8, **characterized in that** at least five antenna elements or antenna element groups (9) are arranged one above the other with a vertical offset in the columns (5a, 5b), and **in that** at least one additional antenna element or at least one additional antenna element group (109a, 109b) is preferably arranged centrally or essentially centrally with respect to the vertical length of the antenna array in the columns (5a, 5b) in which this at least one additional antenna element or the at least one additional antenna element group (109a, 109b) is provided.

10. Antenna array according to one of Claims 1 to 8, **characterized in that** at least five antenna elements or antenna element groups (9) are arranged one above the other with a vertical offset in the columns (5a, 5b) and **in that** this at least one additional antenna element or the at least one additional antenna element group (109a, 109b) is preferably arranged at the upper or the lower end of the antenna array with respect to the vertical length of the antenna array in the columns (5a, 5b) in which this at least one additional antenna element or the at least one additional antenna element group (109a, 109b) is provided.

11. Antenna array according to one of Claims 1 to 10, **characterized in that** the columns are separated by 0.25 λ to 1 λ, preferably by λ/2, where λ is the operating wavelength, preferably the mean operating wavelength.

12. Antenna array according to one of Claims 1 to 11, **characterized in that** the vertical separation between the antenna elements or antenna element groups (9) in a column (5a, 5b) is between 0.7 λ and 1.2 λ, ignoring additional antenna elements or antenna element groups (109a, 109b) which may possible be provided there, where λ is the operating wavelength, preferably the mean operating wavelength.

13. Antenna array according to one of Claims 1 to 12, **characterized in that** the antenna elements or antenna element groups are formed from dipoles, cruciform dipoles, cruciform-emitting vector dipoles, linear-polarized antenna elements or patch antenna elements.

14. Antenna array according to one of Claims 1 to 13, **characterized in that** the antenna elements or antenna element groups (9) which are provided in one column (5a, 5b), and the additional antenna elements or antenna element groups (109a, 109b) which are associated with these antenna elements (9) in a relevant column (5a, 5b) are fed with the same electrical phase.

15. Antenna array according to one of Claims 1 to 13, **characterized in that** the antenna elements or antenna element groups (9) which are provided in one column (5a, 5b) and the additional antenna elements or antenna element groups (109a, 109b) which are associated with these antenna elements (9) in a relevant column (5a, 5b) are fed with a different electrical phase in order to vary the tracking behavior.

16. Antenna array according to one of Claims 1 to 15, **characterized in that** individual columns (5a, 5b) are electrically adjustable independently of one another, preferably by means of phase shifters.

17. Antenna array according to one of Claims 1 to 15, **characterized in that** the individual columns (5a, 5b) can be jointly electrically adjusted, preferably by means of coupled phase shifters.

18. Antenna array according to one of Claims 1 to 17, **characterized in that**, particularly when setting a downtilt angle using a different phase angle feed for the various antenna elements (9) which are arranged vertically one above the other, the additionally provided antenna elements (109a, 109b) are fed with a phase angle which preferably corresponds to the phase angle of the antenna element (9; 9', 9", 9"') which is provided in a main column (5a, 5b) and is located at the same height or offset with respect to this at a vertical distance which is not greater than the distance between two main antenna elements (9) which are arranged vertically one above the other in one column (5a, 5b).

19. Antenna array according to one of Claims 1 to 18, **characterized in that** two additional antenna elements (109a, 109b) are fed with the same phase angle as one antenna element (9') in the associated main column.

20. Antenna array according to one of Claims 1 to 19, **characterized in that** an odd number of antenna elements (9) which are arranged vertically one above the other are provided in each column (5a, 5b).

21. Antenna array according to Claim 19, **characterized in that** at least one antenna element (9') is provided in each column and is fed jointly with two additional antenna elements (109a, 109b) which are provided in an adjacent column (5b), preferably with the same phase angle.

22. Antenna array according to one of Claims 1 to 21, **characterized in that** the antenna elements or antenna element groups (9) which are in each case fed jointly are arranged such that the vertical separation is also the same for a given horizontal offset.

23. Antenna array according to one of Claims 1 or 22, **characterized in that** the antenna elements or antenna element groups (9; 109a, 109b, 109c, 109d) which are in each case jointly fed are arranged offset with respect to one another in the vertical direction such that the vertical separation between two antenna elements or antenna element groups (9; 109a, 109b, 109c, 109d) which are offset vertically with respect to one another and the vertical separation between the antenna elements or antenna element groups (9; 109a, 109b, 109c, 109d) which are arranged at different heights are the same or similar for the majority of the antenna elements or antenna element groups (9; 109a, 109b, 109c, 109d).

24. Antenna array according to one of Claims 1 to 23, **characterized in that** the antenna elements or antenna element groups (9; 109a, 109b, 109c, 109d) which are in each case fed jointly are arranged offset with respect to one another in the vertical direction such that the vertical separation between two antenna elements or antenna element groups (9; 109a, 109b, 109c, 109d) which are offset vertically with respect to one another and the vertical separation between the antenna elements or antenna element groups (9; 109a, 109b, 109c, 109d) which are arranged at different heights are similar or the same for all the antenna elements or antenna element groups (9; 109a, 109b, 109c, 109d).

25. Antenna array according to one of Claims 1 to 24, **characterized in that** the antenna elements and antenna element groups (9; 109a, 109b, 109c, 109d) are arranged in at least two columns (5; 5a, 5b) in pairs on a common height line.

26. Antenna array according to one of Claims 1 to 25, **characterized in that** the antenna elements or antenna element groups (9; 109a, 109b, 109c, 109d) which are in each case fed jointly are arranged with a regular vertical separation one above the other and, in this case, the at least one antenna element or the at least one antenna element group (109a, 109b, 109c, 109d) is arranged only with a horizontal offset with respect to the other jointly fed antenna elements or antenna element groups (9) in an adjacent column (5; 5a, 5b, 5c, 5d).

27. Antenna array according to one of Claims 1 to 26, **characterized in that** antenna elements or antenna element groups (9; 109a, 109b, 109c, 109d) are arranged with a regular vertical separation with respect to one another and, in this case, in pairs at the same height in the at least two columns (5; 5a, 5b, 5c, 5d), with at least one pair of two antenna elements or two antenna element groups (109a, 109b, 109c, 109d) being provided in at least two columns (5; 5a, 5b, 5c, 5d) in such a way that the antenna elements or antenna element groups (9; 109a, 109b, 109c, 109d) which are arranged in one column (5; 5a, 5b, 5c, 5d) and are fed jointly are fed jointly with the at least one antenna element or the at least one antenna element group (109a, 109b, 109c, 109d) in the adjacent columns (5; 5a, 5b, 5c, 5d).

28. Antenna array according to one of Claims 1 to 27, **characterized in that** the antenna array is operated in the form of a phased array antenna and/or a smart antenna.

## Revendications

1. Réseau d'antennes bidimensionnel sous la forme d'un réseau d'antennes phasé et/ou d'une antenne intelligente, avec les caractéristiques suivantes :
- avec au moins deux fentes (5a, 5b) s'étendant verticalement,
- dans chacune des au moins deux fentes (5a, 5b) s'étendant verticalement, chaque fois, un ensemble d'antennes rayonnantes est prévu, où chaque ensemble d'antennes rayonnantes comprend au moins deux antennes rayonnantes ou groupes d'antennes rayonnantes (9),
- le réseau d'antennes bidimensionnel est construit de sorte que l'ensemble d'antennes rayonnantes associé à une fente (5a) et l'ensemble d'antennes rayonnantes associé à l'autre fente (5b) sont alimentés indépendamment l'un de l'autre,
- le réseau d'antennes bidimensionnel est en outre construit de sorte que les au moins deux antennes rayonnantes ou groupes d'antennes rayonnantes (9) sont activés dans une fente (5a) et les au moins deux antennes rayonnantes ou groupes d'antennes rayonnantes (9) sont activés dans l'autre fente (5b) dans une bande de fréquences identique,
**caractérisé par** les autres caractéristiques suivantes :
- pour au moins une fente (5a, 5b), au moins une antenne rayonnante supplémentaire ou un groupe d'antennes supplémentaire (109b ou 109a), est(sont) prévu(e)(s), qui est, respectivement, qui sont disposé (e) s espacé (e) s dans la direction verticale par rapport à au moins les deux antennes rayonnantes ou groupes d'antennes rayonnantes (9) dans l'ensemble d'antennes rayonnantes prévu pour ces fentes (5a, 5b), et
- l'au moins une antenne rayonnante supplémentaire, ou l'au moins un groupe d'antennes rayonnantes supplémentaire (109b ou 109a), est alimenté par l'ensemble d'antennes rayonnantes disposé dans l'autre fente (5b ou 5a).

2. Réseau d'antennes selon la revendication 1, **caractérisé par** les caractéristiques suivantes :
- au moins dans une fente (5a, 5b, 5c, 5d) et de préférence dans toutes les fentes (5a, 5b, 5c, 5d), il y a au moins deux antennes rayonnantes ou groupes d'antennes rayonnantes (9) agencé(e)s l'un(e) par rapport à l'autre dans le sens vertical,
- dans au moins une fente (5a, 5b, 5c, 5d), l'agencement est tel que les antennes rayonnantes, ou groupes d'antennes rayonnantes (9), prévus dans cette au moins une fente (5a, 5b, 5c, 5d) sont alimentés en commun jusqu'à au moins une antenne rayonnante supplémentaire ou un groupe d'antennes rayonnantes supplémentaires (109a, 109b, 109c, 109d), et
- cette au moins une antenne rayonnante supplémentaire ou l'au moins un groupe d'antennes rayonnantes supplémentaire (109a, 109b, 109c, 109d) est alimenté en commun avec les antennes rayonnantes ou les groupes d'antennes rayonnantes (9) d'une fente voisine (5a, 5b, 5c, 5d).

3. Réseau d'antennes selon les revendications 1 ou 2, **caractérisé par** les caractéristiques suivantes :
- dans chacune des au moins deux fentes (5a, 5b) s'étendant verticalement, il y a, à coté de l'ensemble d'antennes rayonnantes prévu dans la fente donnée (5a, 5b), au moins une antenne rayonnante supplémentaire ou au moins un groupe d'antennes rayonnantes supplémentaire (109b ou 109a), et
- dans chaque fente (5a, 5b), chaque fois, au moins une antenne rayonnante supplémentaire ou au moins un groupe d'antennes rayonnantes (109b, 109a) supplémentaire est alimenté en commun avec l'ensemble d'antennes rayonnantes prévu dans une fente (5b, 5a) voisine.

4. Réseau d'antennes selon l'une des revendications 1 à 3, **caractérisé en ce que** l'au moins une antenne rayonnante supplémentaire ou l'au moins un groupe d'antennes rayonnantes supplémentaire (109a, 109b) dans une fente (5a, 5b) respectivement voisine est disposé(e) entre deux antennes rayonnantes ou groupes d'antennes rayonnantes (9) voisin(e)s situé(e)s dans la direction verticale, de préférence au milieu entre celles-ci(ceux-ci).

5. Réseau d'antennes selon l'une des revendications 1 à 4, **caractérisé en ce que** l'au moins une antenne rayonnante supplémentaire prévue ou l'au moins un groupe d'antennes rayonnantes supplémentaire (109a, 109b), est disposé(e) sur les lignes de liaison verticale entre les antennes rayonnantes ou les groupes d'antennes rayonnantes (9) prévu(e)(s) par ailleurs dans cette fente (5a, 5b).

6. Réseau d'antennes selon l'une des revendications 1 à 4, **caractérisé en ce que** l'au moins une antenne rayonnante supplémentaire prévue ou l'au moins un groupe d'antennes rayonnantes supplémentaire (109a, 109b) est décalé(e) par rapport aux lignes de liaison verticales entre les antennes rayonnantes ou les groupes d'antennes rayonnantes (9) prévu(e)(s) par ailleurs dans cette fente (5a, 5b).

7. Réseau d'antennes selon l'une des revendications 1 à 6, **caractérisé en ce que** les antennes rayonnantes ou les groupes d'antennes rayonnantes (9) dans une fente (5a, 5b) sont décalés (es) en direction verticale par rapport à celles(ceux) d'une fente voisine (5a, 5b), de préférence de l'équivalent de la moitié de la distance verticale entre deux antennes rayonnantes ou groupes d'antennes rayonnantes (9) disposé(e)s verticalement l'une(l'un) sur l'autre.

8. Réseau d'antennes selon l'une des revendications 1 à 6, **caractérisé en ce que** les antennes rayonnantes ou les groupes d'antennes rayonnantes (9) dans une fente (5a, 5b) se situent à une hauteur horizontale identique à celles(ceux) d'une fente voisine (5a, 5b).

9. Réseau d'antennes selon l'une des revendications 1 à 8, **caractérisé en ce qu**'au moins cinq antennes rayonnantes ou groupes d'antennes rayonnantes (9) sont disposées les unes (uns) sur les autres avec un décalage vertical dans les fentes (5a, 5b), et que dans les fentes (5a, 5b), dans lesquelles au moins une antenne rayonnante supplémentaire ou au moins un groupe d'antennes rayonnantes supplémentaire (109a, 109b) est prévu(e), par rapport à la longueur verticale du réseau d'antennes, cette au moins une antenne rayonnante ou l'au moins un groupe d'antennes rayonnantes supplémentaire (109a, 109b) est disposé(e) de préférence au milieu ou essentiellement au milieu.

10. Réseau d'antennes selon l'une des revendications 1 à 8, **caractérisé en ce qu**'au moins cinq antennes rayonnantes ou groupes d'antennes rayonnantes (9) sont disposé(e)s les unes (uns) sur les autres avec un décalage vertical dans les fentes (5a, 5b), et que dans les fentes (5a, 5b), dans lesquelles au moins une antenne rayonnante supplémentaire ou au moins un groupe d'antennes rayonnantes supplémentaire (109a, 109b) est prévu(e), par rapport à la longueur verticale du réseau d'antennes, cette au moins une antenne rayonnante ou l'au moins un groupe d'antennes rayonnantes supplémentaire (109a, 109b) est disposé(e) de préférence à l'extrémité supérieure ou à l'extrémité inférieure du réseau d'antennes.

11. Réseau d'antennes selon l'une des revendications 1 à 10, **caractérisé en ce que** les fentes présentent un décalage de 0,25 λ à 1 λ, de préférence de λ/2, où λ est la longueur d'onde de fonctionnement, de préférence la longueur d'onde de fonctionnement moyenne.

12. Réseau d'antennes selon l'une des revendications 1 à 11, **caractérisé en ce que** le décalage vertical des antennes rayonnantes ou des groupes d'antennes rayonnantes (9) d'une fente (5a, 5b), sans tenir compte des antennes rayonnantes ou groupes d'antennes rayonnantes (109a, 109b) supplémentaires éventuel (les) prévu(e)(s), se situe entre 0,7 λ et 1,2 λ, où λ, est la longueur d'onde de fonctionnement, de préférence, la longueur d'onde de fonctionnement moyenne.

13. Réseau d'antennes selon l'une des revendications 1 à 12, **caractérisé en ce que** les antennes rayonnantes ou les groupes d'antennes rayonnantes sont constitué(e)s de dipôles, de dipôles croisés, de dipôles vecteurs rayonnant de manière croisée, d'antennes rayonnantes polarisées de manière linéaire ou d'antennes rayonnantes pastilles.

14. Réseau d'antennes selon l'une des revendications 1 à 13, **caractérisé en ce que** les antennes rayonnantes ou groupes d'antennes rayonnantes (9) prévu(e)s dans une fente (5a, 5b) et les antennes rayonnantes supplémentaires ou groupes d'antennes rayonnantes supplémentaires (109a, 109b) associé(e)s à ces antennes rayonnantes (9) dans une fente (5a, 5b) correspondante sont alimenté(e)s avec une même phase électrique.

15. Réseau d'antennes selon l'une des revendications 1 à 13, **caractérisé en ce que** les antennes rayonnantes ou les groupes d'antennes rayonnantes (9) prévu(e)s dans une fente (5a, 5b) et les antennes rayonnantes ou groupes d'antennes rayonnantes (109a, 109b) supplémentaires associé(e)s à ces antennes rayonnantes (9) dans une fente (5a, 5b) correspondante sont alimenté(e)s avec une phase électrique différente pour la modification du comportement en suivi.

16. Réseau d'antennes selon l'une des revendications 1 à 15, **caractérisé en ce que** les fentes individuelles (5a, 5b) peuvent être réglées électriquement de manière indépendante les unes des autres, de préférence avec des déphaseurs.

17. Réseau d'antennes selon l'une des revendications 1 à 15, **caractérisé en ce que** les fentes (5a, 5b) individuelles peuvent être réglées électriquement de manière commune, de préférence avec des déphaseurs couplés.

18. Réseau d'antennes selon l'une des revendications 1 à 17, **caractérisé en ce qu**'en particulier, lors du réglage d'un angle d'inclinaison du faisceau moyennant l'utilisation d'une alimentation différente en phasage pour les diverses antennes rayonnantes (9) disposées verticalement les unes sur les autres, les antennes rayonnantes supplémentaires (109a, 109b) prévues sont alimentées avec un phasage qui correspond de préférence au phasage de l'antenne rayonnante (9 ; 9' ; 9", 9"') prévue dans une fente principale (5a, 5b), qui est située à la même hauteur ou est décalée par rapport à celle-ci avec un décalage vertical qui n'est pas supérieur à la distance entre deux antennes rayonnantes principales (9) disposées verticalement l'une sur l'autre dans une fente (5a, 5b).

19. Réseau d'antennes selon l'une des revendications 1 à 18, **caractérisé en ce que** deux antennes rayonnantes (109a, 109b) supplémentaires sont alimentées avec un même phasage qu'une antenne rayonnante (9') dans la fente principale correspondante.

20. Réseau d'antennes selon l'une des revendications 1 à 19, **caractérisé en ce que,** dans chaque fente (5a, 5b), un nombre impair d'antennes rayonnantes (9) disposées verticalement les unes sur les autres est prévu.

21. Réseau d'antennes selon la revendication 19, **caractérisé en ce que,** dans chaque fente, au moins une antenne rayonnante (9') est prévue qui est alimentée en commun, de préférence, avec un phasage identique, avec deux antennes rayonnantes supplémentaires (109a, 109b) prévues dans une fente (5b) voisine.

22. Réseau d'antennes selon l'une des revendications 1 à 21, **caractérisé en ce que** les antennes rayonnantes ou groupes d'antennes rayonnantes (9) alimentés(es) en commun sont disposés(es) de sorte que le décalage vertical est identique aussi pour un décalage horizontal donné.

23. Réseau d'antennes selon l'une des revendications 1 à 22, **caractérisé en ce que** les antennes rayonnantes ou les groupes d'antennes rayonnantes (9 ; 109a, 109b, 109c, 109d) alimentés(es) en commun sont disposés(es) dans le sens vertical les uns(unes) par rapport aux autres de telle manière que le décalage vertical entre deux antennes rayonnantes ou groupes d'antennes rayonnantes (9 ; 109a, 109b, 109c, 109d) situés(es) décalés(es) les uns(unes) par rapport aux autre, respectivement, le décalage vertical des antennes rayonnantes ou groupes d'antennes rayonnantes (9 ; 109a, 109b, 109c, 109d) se situant à des hauteurs différentes, est semblable ou identique pour la majorité des antennes rayonnantes ou des groupes d'antennes rayonnantes (9 ; 109a, 109b, 109c, 109d).

24. Réseau d'antennes selon l'une des revendications 1 à 23, **caractérisé en ce que** les antennes rayonnantes ou les groupes d'antennes rayonnantes (9 ; 109a, 109b, 109c, 109d) alimentés(es) en commun sont disposés(es) dans le sens vertical, décalés(es) les uns(unes) par rapport aux autres de telle manière que le décalage vertical entre deux antennes rayonnantes ou groupes d'antennes rayonnantes (9 ; 109a, 109b, 109c, 109d) situés (es) décalés (es) les uns(unes) par rapport aux autres, respectivement, le décalage vertical des antennes rayonnantes ou groupes d'antennes rayonnantes (9 ; 109a, 109b, 109c, 109d) se situant à des hauteurs différentes, est semblable ou identique pour tous(toutes) les antennes rayonnantes ou les groupes d'antennes rayonnantes (9 ; 109a, 109b, 109c, 109d).

25. Réseau d'antennes selon l'une des revendications 1 à 24, **caractérisé en ce que** les antennes rayonnantes et les groupes d'antennes rayonnantes (9 ; 109a, 109b, 109c, 109d) sont disposés par paires sur une ligne de hauteur commune dans au moins deux fentes (5 ; 5a, 5b).

26. Réseau d'antennes selon l'une des revendications 1 à 25, **caractérisé en ce que** les antennes rayonnantes ou groupes d'antennes rayonnantes (9 ; 109a, 109b, 109c, 109d) alimenté(e)s en commun sont disposé(e)s les un(e)s sur les autres avec un décalage vertical régulier et sont, de ce fait, au moins une antenne rayonnante donnée, ou au moins un groupe d'antennes rayonnantes (109a, 109b, 109c, 109d), disposé(e)s simplement avec un décalage horizontal par rapport aux autres antennes rayonnantes ou groupes d'antennes rayonnantes (9) alimenté(e)s) en commun dans une fente (5 ; 5a, 5b, 5c, 5d) voisine.

27. Réseau d'antennes selon l'une des revendications 1 à 26, **caractérisé en ce que** dans au moins deux fentes (5 ; 5a, 5b, 5c, 5d), chaque fois les antennes rayonnantes ou les groupes d'antennes rayonnantes (9 ; 109a, 109b, 109c, 109d) sont disposés avec des décalages verticaux réguliers les uns(unes) par rapport aux autres et ainsi par paires au même niveau de hauteur, où dans au moins deux fentes (5 ; 5a, 5b, 5c, 5d) au moins une paire de deux antennes rayonnantes ou groupes d'antennes rayonnantes (109a, 109b, 109c, 109d) est prévue de telle sorte que, chaque fois, dans une fente (5 ; 5a, 5b, 5c, 5d), des antennes rayonnantes ou groupes d'antennes rayonnantes (9 ; 109a, 109b, 109c, 109d) disposé(e)s et alimenté(e)s en commun sont alimenté(e)s en commun avec l'au moins une antenne rayonnante ou l'au moins un groupe d'antennes rayonnantes (109a, 109b, 109c, 109d) des fentes (5 ; 5a, 5b, 5c, 5d) voisines.

28. Réseau d'antennes selon l'une des revendications 1 à 27, **caractérisé en ce que** le réseau d'antennes est mis en oeuvre sous la forme d'un réseau d'antennes phasé et/ou d'une antenne intelligente.
